# FASCICULE DE BREVET EUROPEEN

(11) **EP 1 850 064 B1**
(45) Date de publication et mention de la délivrance du brevet: **06.05.2015**
(21) Numéro de dépôt: 07290461.8
(22) Date de dépôt: 13.04.2007
(51) Int. Cl.: F21S 8/12, F21S 8/10, F21W 101/12, F21W 101/10, F21W 101/14

(54) **Dispositif d'eclairage ou de signalisation avec effet de profondeur**
Vorrichtung zur Beleuchtung oder Signalisierung mit Tiefenwirkung
Lighting or signalling device with depth effect

(30) Priorité: 24.04.2006 FR 0603640
(43) Date de publication de la demande: 31.10.2007
(73) Titulaire: VALEO VISION, 93012 Bobigny Cedex (FR)
(72) Inventeur: Tanghe, Alcina, 77000 Melun (FR); Thierry, Benjamin, 10190 Palis (FR); Gasquet, Jean-Claude, 89100 Saint Clement (FR)

(56) Documents cités:
- EP-A2- 0 911 574
- FR-A- 2 831 943
- US-A- 2 480 178
- US-A1- 2003 007 344
- US-A1- 2003 156 329

## Description

### DOMAINE TECHNIQUE DE l'INVENTION

La présente invention a pour objet un dispositif d'éclairage ou de signalisation présentant un aspect de profondeur. L'invention a essentiellement pour but de proposer une solution pour répondre à des demandes d'innovation constante des constructeurs automobiles, notamment en terme de style de certains types de dispositifs projecteurs automobiles ; à cet effet, elle propose une réalisation technique particulière adaptable à différents types de dispositifs d'éclairage et/ou de signalisation.

Le domaine de l'invention est, d'une façon générale, celui de l'éclairage et de la signalisation appliqué aux véhicules automobiles. Dans ce domaine, on connaît différents types de dispositifs, parmi lesquels on trouve essentiellement les dispositifs suivants, directement concernés par l'invention:
- des dispositifs d'éclairage situés à l'arrière du véhicule avec, notamment, les feux de recul ;
- des dispositifs de signalisation situés à l'avant (ou sur le côté) du véhicule avec, notamment, des indicateurs de direction, des rappels de clignotants, et des D.R.L. (Daytime Running Light, en termes anglo-saxons) ou projecteurs de circulation diurne ;
- des dispositifs de signalisation situés à l'arrière du véhicule avec, notamment, des feux antibrouillards, des indicateurs de direction et des feux stop, des feux « stop surélevé » ;
- des dispositifs d'éclairage participant au style, avec par exemple des lignes de style éclairées sur les ailes du véhicule, l'habillage de portières ou encore l'éclairage du pavillon de toit.

### ARRIERE-PLAN TECHNOLOGIQUE DE L'INVENTION

L'ensemble des dispositifs mentionnés fait régulièrement l'objet d'évolutions techniques qui permettent de répondre à certaines attentes en terme de style. Notamment, les constructeurs automobiles expriment depuis quelques temps des demandes, en terme d'innovation, qui doivent répondre à plusieurs exigences, parmi lesquelles on trouve notamment la volonté :
- d'obtenir un dispositif d'éclairage ou de signalisation présentant un aspect de profondeur lorsque il est éteint ;
- de cacher une source lumineuse utilisée dans le dispositif considéré, pour la rendre non localisable, non directement visible, que le dispositif soit allumé ou éteint ;
- d'obtenir un aspect intégralement allumé quand la fonction remplie par le dispositif considéré est active ;
- de créer un effet de style avec une impression d'apparition de sources lumineuses secondaires masquant l'origine véritable de la lumière.

Jusqu'à présent, différentes solutions ont été proposées pour répondre à certaines de ces exigences, notamment les exigences consistant à créer un effet de style tout en masquant l'origine véritable de la lumière ; notamment, on a proposé de positionner un écran, ou un élément de type bonnette, devant la source lumineuse d'un dispositif d'éclairage ou de signalisation considéré ; on a également proposé de créer, au moyen de sources lumineuses déportées, des renvois de lumière sur des réflecteurs d'un dispositif projecteur considéré, créant ainsi un éclairage de type indirect ; enfin, on a proposé de créer des écrans, disposés en vis-à-vis d'une source lumineuse d'un dispositif projecteur considéré, présentant une pluralité de cavités traversantes formant des passages de lumière de type catadioptre.

Mais toutes ces solutions sont maintenant connues, et ne répondent pas au besoin de renouvellement attendu par les constructeurs ; par ailleurs, aucune de ces solutions n'apportait de réponse satisfaisante notamment au problème consistant à obtenir un aspect intégralement allumé quand la fonction remplie par le dispositif d'éclairage ou de signalisation est active - aspect habituellement désigné par les termes « bloc de matière allumé ».

### DESCRIPTION GÉNÉRALE DE L'INVENTION

L'objet de l'invention propose une solution aux problèmes et inconvénients qui viennent d'être exposés. D'une façon générale, l'invention propose un dispositif d'éclairage ou de signalisation dans lequel on constitue un bloc de sortie particulier du dispositif considéré, ledit bloc de sortie consistant en un empilement d'écrans indépendants les uns des autres ; chaque écran comporte une pluralité de motifs optiques, réalisés dans son épaisseur, aptes à dévier des signaux lumineux émis par une source lumineuse du dispositif considéré ; l'étalement du faisceau lumineux en sortie du dispositif d'éclairage ou de signalisation considéré est ainsi ajustable selon une première direction de diffusion, correspondant, pour chaque écran considéré, à une direction parallèle à un plan défini par ledit écran et contenant les motifs optiques, et selon une deuxième direction de diffusion, correspondant à une direction parallèle à un plan globalement perpendiculaire aux plans définis par les écrans, l'étalement selon le deuxième plan de diffusion dépendant de la position relative des différents écrans.

L'invention concerne donc essentiellement un dispositif d'éclairage ou de signalisation pour véhicule automobile, comportant notamment au moins une source lumineuse émettant un faisceau lumineux, constitué d'une pluralité de signaux lumineux, en direction d'un bloc de sortie du dispositif d'éclairage ou de signalisation, caractérisé en ce que le bloc de sortie comporte notamment un empilement d'écrans, ledit empilement étant constitué au moins d'un premier écran et d'un deuxième écran, chaque écran comportant une face d'entrée recevant les signaux lumineux et une face de sortie, la face d'entrée et la face de sortie de chaque écran étant jointes par une face supérieure et une face inférieure définissant entre elles une épaisseur d'écran, au moins un des écrans comportant au moins un motif optique réalisé dans l'épaisseur de l'écran considéré, consistant en une cavité traversante réalisée dans l'écran qui la comporte.

Outre les caractéristiques principales qui viennent d'être mentionnées dans le paragraphe précédent, le dispositif selon l'invention peut présenter une ou plusieurs caractéristiques complémentaires parmi les suivantes :
- la face supérieure et la face inférieure sont planes.
- la face supérieure et la face inférieure sont parallèles.
- chaque motif optique consiste en une cavité traversante réalisée dans l'écran qui la comporte.
- les motifs optiques d'un même écran sont disposés selon au moins une courbe parallèle à la face d'entrée de l'écran considéré.
- les motifs optiques d'un même écran sont disposés selon au moins une première courbe et une deuxième courbe parallèles entre elles.
- les motifs optiques disposés selon une courbe donnée sont soit exclusivement convergents, soit exclusivement divergents.
- les motifs optiques sont disposés, en progressant depuis la face d'entrée vers la face de sortie de chaque écran, selon une première courbe comportant exclusivement des motifs optiques convergents, puis selon une deuxième courbe comportant exclusivement des motifs optiques convergents, puis selon une troisième courbe comportant exclusivement des motifs optiques divergents.
- deux motifs optiques d'un même écran sont décalés l'un par rapport à l'autre, les deux motifs optiques n'interceptant pas un même signal lumineux.
- les signaux lumineux sont répartis en plans lumineux parallèles à la face supérieure de chaque écran, les motifs optiques d'un des écrans interceptant la totalité des signaux lumineux d'un plan lumineux.
- les signaux lumineux entrent dans les écrans perpendiculairement à la face d'entrée de chaque écran considéré.
- tout couple de motifs optiques constitué d'un premier motif optique d'un premier écran et d'un deuxième motif optique d'un deuxième écran en contact avec le premier écran est disposé de telle sorte que le premier motif optique et le deuxième motif optique présentent un décalage selon une direction perpendiculaire à la face de sortie.
- le dispositif comporte entre trois et sept écrans empilés.
- l'épaisseur de chaque écran est comprise entre deux et six millimètres.
- la face de sortie de chaque écran est bombée.
- le caractère bombé des écrans crée une face de sortie globale arrondie de l'empilement d'écrans.
- deux faces d'entrée de deux écrans consécutifs dans l'empilement d'écrans sont alignées.
- deux faces d'entrée de deux écrans consécutifs dans l'empilement d'écrans sont décalées selon une direction perpendiculaire à l'axe de sortie.
- les écrans constituant l'empilement d'écrans sont de forme identique.
- les écrans sont réalisés dans un matériau transparent.
- les écrans sont réalisés en polyméthylmétacrylate (PMMA).
- deux écrans consécutifs de l'empilement d'écrans sont fixés l'un à l'autre au moyen d'une encre placée entre les deux écrans considérés et chauffée au laser.

La présente invention se rapporte également à un écran de l'empilement d'écrans présent dans le dispositif d'éclairage ou de signalisation présentant les caractéristiques principales et éventuellement une ou plusieurs caractéristiques secondaires qui viennent d'être mentionnés, ledit écran comportant une face d'entrée et une face de sortie, la face d'entrée et la face de sortie de chaque écran étant jointes par une face supérieure et une face inférieure définissant une épaisseur d'écran, caractérisé en ce que l'écran comporte au moins un motif optique réalisé dans l'épaisseur de l'écran considéré.

La présente invention se rapporte également à un véhicule automobile équipé d'un dispositif d'éclairage ou de signalisation comportant les caractéristiques principales et éventuellement une ou plusieurs caractéristiques complémentaires qui viennent d'être mentionnées.

L'invention et ses différentes applications seront mieux comprises à la lecture de la description qui suit et à l'examen des figures qui l'accompagnent.

### BREVE DESCRIPTION DES FIGURES

Celles-ci ne sont présentées qu'à titre indicatif et nullement limitatif de l'invention. Les figures montrent :
- à la figure 1, un exemple d'écran selon l'invention, et intervenant dans les dispositifs d'éclairage ou de signalisation selon l'invention;
- à la figure 2, une vue en coupe d'un exemple d'écran selon l'invention, illustrant une répartition des signaux lumineux selon une première direction de diffusion;
- aux figures 3-A, 3-B et 3-C, un premier exemple d'empilement d'écrans au sein d'un dispositif selon l'invention, et deux alternatives de forme de faisceaux de sortie possibles avec ce premier exemple ;
- aux figures 4-A et 4-B, un deuxième exemple d'empilement d'écrans au sein d'un dispositif selon l'invention, et une forme de faisceaux de sortie possible avec ce deuxième exemple ;
- aux figures 5-A, 5-B et 5-C, un troisième exemple d'empilement d'écrans au sein d'un dispositif selon l'invention, et une forme de faisceaux de sortie possible avec ce troisième exemple.

### DESCRIPTION DES FORMES DE REALISATION PREFÉRÉES DE L'INVENTION

Les différents éléments apparaissant sur plusieurs figures auront gardé, sauf précision contraire, la même référence.

A la figure 1, on a représenté un exemple d'écran ou système optique 100 selon l'invention, destiné à être positionné au niveau d'un bloc de sortie d'un dispositif d'éclairage ou de signalisation, notamment de véhicule automobile. L'écran 100 est réalisé dans un matériau transparent, c'est à dire un matériau qui peut être traversé par la lumière ; dans un exemple particulier, le matériau utilisé est du polyméthylmétacrylate (PMMA) ou du polycarbonate (PC) spécial guide. L'écran 100 a une forme de plaque, avec une face d'entrée 101 destinée à recevoir des signaux lumineux 200, visibles à la figure 2, une face de sortie 102, visible depuis l'extérieur du dispositif d'éclairage ou de signalisation dans lequel l'écran 100 est destiné à être positionné, une face supérieure 103 et une face inférieure non visible sur les figures.

D'une façon générale, on signifie par la suite que deux écrans 100 sont de même forme s'ils sont identiques au niveau des dimensions et des positionnements relatifs des quatre faces qui viennent d'être mentionnées. La mesure de la distance entre la face inférieure et la face supérieure donne l'épaisseur de l'écran 100.

Dans l'exemple représenté, la face supérieure et la face inférieure sont planes et parallèles, conférant ainsi à l'écran une forme de plaque. Elles pourraient également être des surfaces réglées, c'est-à-dire engendrées par une droite qui se déplace selon une loi prédéterminée. Elles pourraient également être planes et ne pas être parallèles entre elles, et donc former un angle entre elles. La réalisation avec des surfaces planes, ou réglées selon la même loi, est une caractéristique particulièrement avantageuse lors d'une opération d'empilement des écrans 100, empilement qui sera détaillé par la suite.

La face d'entrée 101 et la face de sortie 102 sont courbées, leur rayon de courbure pouvant être infini, les faces d'entrée 101 et de sortie 102 ayant alors pour génératrice une droite. Dans la présente description, le terme « courbe » qualifie des lignes, des rangées ou des surfaces dont le rayon peut tendre vers l'infini, les lignes ou les rangées étant alors des droites et les surfaces des plans. Les courbes définies par les sections de ces faces d'entrée et se sortie dans un plan longitudinal ou transversal ne sont pas nécessairement parallèles. Leur forme est avant tout déterminée par la fonction du dispositif qu'elles équipent, et par la position dudit dispositif sur le véhicule considéré.

Dans l'exemple représenté, une pluralité de motifs optiques 104 sont présents au niveau de l'écran 100. Dans cet exemple, chaque motif optique 104 consiste en une cavité traversante, qui crée un trou dans l'épaisseur de l'écran 100, constituant ainsi des dioptres. Les motifs optiques sont ici disposés selon une première rangée courbe 105 et selon une deuxième rangée courbe 106, parallèles à la face d'entrée 101, la première rangée courbe 105 étant la rangée la plus proche de ladite face d'entrée. La première rangée courbe 105 est constituée de motifs optiques de type convergents 107, alors que la deuxième rangée courbe 106 est constituée de motifs optiques divergents ou convergents 108.

La figure 2 montre un deuxième exemple d'écran ou système optique 100', en vue de dessus, c'est à dire en se positionnant au-dessus de la face supérieure 103. Dans cet exemple, les faces d'entrée 101' et de sortie 102' sont droites, alignées avec un axe OY, essentiellement par souci de simplification de la figure. La face d'entrée 101' reçoit une pluralité de signaux lumineux 200, qui sont issus d'un faisceau lumineux émis par au moins une source lumineuse non représentée du dispositif d'éclairage ou de signalisation selon l'invention. La source lumineuse peut être de type classique, c'est à dire une lampe halogène ou à xénon, ou de type diode électroluminescente.

Les faisceaux lumineux atteignent la face d'entrée 101' sous la forme d'un faisceau parallèle, l'ensemble de ces signaux lumineux étant parallèles entre eux ; les signaux lumineux atteignent la face d'entrée 101 en étant perpendiculaires à cette dernière ; les signaux lumineux atteignant la face d'entrée 101 en étant perpendiculaires à cette dernière constituent un plan lumineux. Les signaux lumineux sont ici orientés selon un axe OX, un axe OZ dirigé vers le haut et perpendiculaire à la face supérieure 103 venant compléter les deux autres axes qui viennent d'être cités pour former un repère orthogonal (OX, OY, OZ). Dans la pratique, correspondant aux conditions habituelles de positionnement des écrans dans les dispositifs selon l'invention, l'axe OZ est vertical.

Un faisceau parallèle peut être obtenu selon différentes solutions techniques, notamment en utilisant une lampe associée à une bonnette récupératrice, ou une lampe associée à un écran de Fresnel, ou une lampe associée à un réflecteur, ou encore une diode électroluminescente associée avec un système de Fresnel, directement réalisé sur la face d'entrée 101 ou 101' du système optique 100 ou 100'.

Ce système de Fresnel peut être constitué d'une lentille de Fresnel conventionnelle, de préférence de révolution autour de l'axe d'émission de la source lumineuse utilisée. Il peut également être constitué d'une lentille cylindrique de Fresnel, de préférence linéaire pour en simplifier la fabrication, et en particulier le démoulage. Dans ce dernier cas, le faisceau est collimaté seulement dans le plan parallèle à l'écran constituant le système optique 100 ou 100'.

En partant de la face d'entrée 101' et en se dirigeant vers la face de sortie 102', l'écran 100' comprend une première série de motifs optiques convergents 107 disposés selon une première courbe 201, puis une deuxième série de motifs optiques convergents 107 disposés selon une deuxième courbe 202, puis une troisième série de motifs optiques divergents 108 disposés selon une troisième courbe 203, les trois courbes étant parallèles entre elles et parallèles à la face d'entrée 101'. La disposition des motifs optiques est telle que l'ensemble des rayons lumineux 200 est intercepté, chaque rayon lumineux n'étant intercepté qu'une fois, c'est à dire par un unique motif optique. Une telle disposition est un exemple qui permet de donner un aspect multi-sources aux dispositifs d'éclairage ou de signalisation dans lequel l'écran 100' est disposé, la source réelle étant masquée par des sources lumineuses secondaires virtuelles, correspondant à des points de convergence 204 présents dans le corps de l'écran 100' :
- en sortie des motifs convergents 107, et
- avant, en considérant le sens de parcours des signaux lumineux, les motifs optiques divergents 108, ces derniers points de convergence n'étant pas représentés par souci de clarté de la figure.

D'une façon générale, la présence de motifs optiques 104 contenus dans la matière des écrans selon l'invention d'une part assure le renvoi d'une partie de la lumière, par exemple la lumière du soleil, qui pénétrerait dans le dispositif d'éclairage ou de signalisation par la face de sortie de l'écran considéré, donnant ainsi un aspect clinquant au dispositif considéré, même quand la source lumineuse qu'il comporte n'est pas allumée et d'autre part masque aussi les sources réelles à l'origine des faisceaux, améliorant ainsi l'homogénéité du système allumé.

La figure 3-A montre un premier exemple d'empilement 300, selon l'axe OZ, de systèmes optiques ou d'écrans présentant une même forme que la forme de l'écran 100. Dans cet exemple, les faces d'entrée 101 de chaque écran 100 sont alignées, les faces de sortie 102 de chaque écran 100 sont bombées, de telle sorte que l'empilement 300 présente une face de sortie globale 301, constituée de la juxtaposition des faces de sortie 102 de chaque écran 100, continûment arrondie, la face de sortie globale 301 ne présentant ni discontinuités ni zones d'inflexion. Comme montré à la figure 3-B, on obtient ainsi, en sortie du dispositif d'éclairage ou de signalisation comportant l'empilement 300, une répartition 302 du faisceau lumineux de sortie, avec un point principal de convergence 303 du faisceau lumineux de sortie.

Dans un exemple voisin d'empilement 300', visible à la figure 3-C dans lequel les faces d'entrée 101' de chaque écran 100' sont alignées et dans lequel les faces de sortie 102 de chaque écran 100' sont bombées mais dans lequel des zones d'inflexion 304 sont présentes sur une face de sortie globale 301' au niveau de la jonction de chaque plaque, on obtient, en sortie du dispositif d'éclairage ou de signalisation comportant l'empilement 300', une répartition 305 du faisceau lumineux de sortie, avec autant de points de convergence 306 du faisceau global de sortie qu'il existe d'écrans 100', cinq dans le cas présent. Les points de convergence 306 sont alignés selon une direction parallèle aux faces d'entrée 101' ; ils sont ainsi contenus dans un plan vertical.

La figure 4-A montre un exemple d'empilement 400 dans lequel les écrans 100 sont progressivement décalés selon l'axe OX. Comme montré à la figure 4-B, on obtient alors, en sortie du dispositif d'éclairage ou de signalisation comportant l'empilement 400, une répartition 401 du faisceau lumineux de sortie, avec autant de points de convergence 402 du faisceau global de sortie qu'il existe d'écrans 100, cinq dans le cas présent. Les points de convergence 402 sont alignés selon une direction parallèle à la face d'entrée 101, ils sont ainsi contenus dans un plan oblique.

La figure 5-A, respectivement 5-B, montre un exemple d'empilement 500, respectivement 500', dans lequel les écrans 100 sont disposées de telle sorte à présenter une face de sortie globale 501, respectivement 501', en bosse, respectivement en creux.

Comme montré à la figure 5-C, on obtient alors, en sortie du dispositif d'éclairage ou de signalisation comportant l'empilement 500, une répartition 502 du faisceau lumineux de sortie, avec autant de points de convergence 503 du faisceau global de sortie qu'il existe d'écrans 100, cinq dans le cas présent. Les points de convergence 503 sont disposés selon une courbe parallèle à la face de sortie globale 501.

Dans certains exemples de réalisation, on choisit de ne pas superposer, selon l'axe vertical, correspondant à l'axe OZ, les motifs optiques. L'opération d'empilement des différents écrans peut être réalisée par toute technique appropriée. Notamment, on peut disposer une encre spécifique entre deux écrans successifs à empiler, avantageusement au niveau de zones dépourvues de motifs optiques. Cette encre transforme l'énergie lumineuse émise par un laser en énergie thermique qui permet à un ou plusieurs écrans constituant l'empilement d'être réchauffés localement et par suite d'en assurer la liaison par thermo fusion de la matière thermoplastique. Il est aussi possible d'assurer cette liaison via des systèmes mécaniques adaptés.

Les différentes réalisations de l'invention qui viennent, à titre d'exemple uniquement, d'être détaillées permettent ainsi d'atteindre les différents objectifs recherchés, à savoir un aspect de profondeur même en position éteinte, la dissimulation de la source lumineuse en position éteinte ou allumée, un aspect « bloc de matière allumé » en position allumée et une impression d'apparition de sources lumineuses secondaires masquant l'origine véritable de la lumière.

## Revendications

1. Dispositif d'éclairage ou de signalisation pour véhicule automobile, comportant au moins une source lumineuse émettant un faisceau lumineux, constitué d'une pluralité de signaux lumineux (200), en direction d'un bloc de sortie du dispositif d'éclairage ou de signalisation, **caractérisé en ce que** le bloc de sortie comporte un empilement (300 ; 400 ; 500) d'écrans (100, 100'), ledit empilement étant constitué au moins d'un premier écran et d'un deuxième écran, chaque écran comportant une face d'entrée (101, 101') recevant les signaux lumineux et une face de sortie (102, 102'), la face d'entrée et la face de sortie de chaque écran étant jointes par une face supérieure (103) et une face inférieure définissant entre elles une épaisseur d'écran, au moins un des écrans comportant au moins un motif optique (104) réalisé dans l'épaisseur de l'écran considéré, et consistant en une cavité traversante réalisée dans l'écran qui la comporte, les motifs optiques (104) créant des sources lumineuses secondaires correspondant à des points de convergence (204) présents dans le corps de l'écran (100, 100').

2. Dispositif selon la revendication précédente **caractérisé en ce que** la face supérieure et la face inférieure sont planes ou réglées.

3. Dispositif selon la revendication précédente **caractérisé en ce que** la face supérieure et la face inférieure sont parallèles.

4. Dispositif selon la revendication précédente **caractérisé en ce que** la face supérieure et la face inférieure sont planes et forment un angle entre elles.

5. Dispositif selon l'une au moins des revendications précédentes **caractérisé en ce que** les motifs optiques d'un même écran sont disposés selon au moins une courbe (105).

6. Dispositif selon la revendication précédente **caractérisé en ce que** la courbe (105) est parallèle à la face d'entrée de l'écran considéré.

7. Dispositif selon l'une au moins des revendications précédentes **caractérisé en ce que** les motifs optiques d'un même écran sont disposés selon au moins une première courbe (105) et une deuxième courbe (106).

8. Dispositif selon la revendication précédente **caractérisé en ce que** la première courbe (105) et la deuxième courbe (106) sont parallèles entre elles.

9. Dispositif selon l'une au moins des revendications 5 à 7 **caractérisé en ce que** les motifs optiques disposés selon une rangée courbe donnée sont soit exclusivement convergents (107) sur le premier niveau, soit convergents ou divergents (108) sur les autres niveaux.

10. Dispositif selon la revendication précédente **caractérisé en ce que** les motifs optiques sont disposés, en progressant depuis la face d'entrée vers la face de sortie de chaque écran, selon une première courbe (201) comportant exclusivement des motifs optiques convergents, puis selon une deuxième courbe (202) comportant exclusivement des motifs optiques convergents, puis selon une troisième courbe (203) comportant exclusivement des motifs optiques divergents.

11. Dispositif selon l'une au moins des revendications précédentes **caractérisé en ce que** deux motifs optiques d'un même écran sont décalés l'un par rapport à l'autre, les deux motifs optiques différents n'interceptant ainsi pas un même signal lumineux.

12. Dispositif selon l'une au moins des revendications précédentes et selon la revendication 2 **caractérisé en ce que** les signaux lumineux sont répartis en plans lumineux parallèles à la face supérieure de chaque écran, les motifs optiques d'un des écrans interceptant la totalité des signaux lumineux d'un plan lumineux.

13. Dispositif selon l'une au moins des revendications 5 à 12 **caractérisé en ce que** les signaux lumineux entrent dans les écrans perpendiculairement à la face d'entrée de l'écran considéré.

14. Dispositif selon l'une au moins des revendications précédentes et selon la revendication 2 **caractérisé en ce que** tout couple de motifs optiques constitué d'un premier motif optique d'un premier écran et d'un deuxième motif optique d'un deuxième écran en contact avec le premier écran est disposé de telle sorte que le premier motif optique et le deuxième motif optique présentent un décalage selon une direction (OX) perpendiculaire à la face de sortie.

15. Dispositif selon l'une au moins des revendications précédentes **caractérisé en ce qu'**il comporte entre trois et sept écrans empilés.

16. Dispositif selon l'une au moins des revendications précédentes **caractérisé en ce que** l'épaisseur de chaque écran est comprise entre deux et six millimètres.

17. Dispositif selon l'une au moins des revendications précédentes **caractérisé en ce que** la face de sortie de chaque écran est bombée.

18. Dispositif selon la revendication précédente **caractérisé en ce que** le caractère bombé des écrans crée une face de sortie globale arrondie (301) de l'empilement d'écrans.

19. Dispositif selon l'une au moins des revendications précédentes **caractérisé en ce que** deux faces d'entrée de deux écrans consécutifs dans l'empilement d'écrans sont alignées.

20. Dispositif selon l'une au moins des revendications 1 à 18 **caractérisé en ce que** deux faces d'entrée de deux écrans consécutifs dans l'empilement d'écrans sont décalées selon une direction perpendiculaire à la face de sortie.

21. Dispositif selon l'une au moins des revendications précédentes **caractérisé en ce que** les écrans constituant l'empilement d'écrans sont de forme identique.

22. Dispositif selon l'une au moins des revendications précédentes **caractérisé en ce que** les écrans sont réalisés dans un matériau transparent.

23. Dispositif selon l'une au moins des revendications précédentes **caractérisé en ce que** les écrans sont réalisés en polyméthylmétacrylate ou en polycarbonate.

24. Dispositif selon l'une au moins des revendications précédentes **caractérisé en ce que** deux écrans consécutifs de l'empilement d'écrans sont fixés l'un à l'autre au moyen d'une encre placée entre les deux écrans considérés et chauffée au laser.

25. Ecran (100) de l'empilement d'écrans présent dans le dispositif d'éclairage ou de signalisation selon l'une au moins des revendications précédentes, ledit écran comportant une face d'entrée (101) et une face de sortie (102), la face d'entrée et la face de sortie de chaque écran étant jointes par une face supérieure (103) et une face inférieure définissant une épaisseur d'écran, **caractérisé en ce que** l'écran comporte au moins un motif optique (104) réalisé dans l'épaisseur de l'écran considéré.

26. Véhicule automobile équipé d'un dispositif d'éclairage ou de signalisation selon l'une au moins des revendications précédentes.

## Patentansprüche

1. Beleuchtungs- oder Signalgebungsvorrichtung für Kraftfahrzeuge mit wenigstens einer Lichtquelle, die ein aus einer Vielzahl von Lichtsignalen (200) gebildetes Lichtbündel in Richtung eines Austrittsblocks der Beleuchtungs- oder Signalgebungsvorrichtung emittiert,
**dadurch gekennzeichnet, dass** der Austrittsblock einen Stapel (300; 400; 500) Blenden (100, 100') umfasst, wobei der Stapel aus wenigstens einer ersten Blende und einer zweiten Blende gebildet ist, wobei jede Blende eine die Lichtsignale empfangende Eintrittsfläche (101, 101') und eine Austrittsfläche (102, 102') aufweist, wobei die Eintrittsfläche und die Austrittsfläche jeder Blende durch eine Oberseite (103) und eine Unterseite verbunden sind, die zwischen sich eine Blendendicke definieren, wobei zumindest eine der Blenden wenigstens ein optisches Muster (104) aufweist, das in der Dicke der betreffenden Blende ausgebildet ist und aus einer durchgehenden Höhlung besteht, die in der sie enthaltenden Blende ausgebildet ist, wobei die optischen Muster (104) Sekundärlichtquellen bilden, die Konvergenzpunkten (204) entsprechen, die in dem Blendenkörper (100, 100') vorhanden sind.

2. Vorrichtung nach dem vorhergehenden Anspruch,
**dadurch gekennzeichnet, dass** die Oberseite und die Unterseite eben oder Regelflächen sind.

3. Vorrichtung nach dem vorhergehenden Anspruch,
**dadurch gekennzeichnet, dass** die Oberseite und die Unterseite parallel sind.

4. Vorrichtung nach dem vorhergehenden Anspruch,
**dadurch gekennzeichnet, dass** die Oberseite und die Unterseite eben sind und zwischen sich einen Winkel bilden.

5. Vorrichtung nach wenigstens einem der vorhergehenden Ansprüche,
**dadurch gekennzeichnet, dass** die optischen Muster ein und derselben Blende entlang wenigstens einer Kurve (105) angeordnet sind.

6. Vorrichtung nach dem vorhergehenden Anspruch,
**dadurch gekennzeichnet, dass** die Kurve (105) parallel zur Eintrittsfläche der betreffenden Blende verläuft.

7. Vorrichtung nach wenigstens einem der vorhergehenden Ansprüche,
**dadurch gekennzeichnet, dass** die optischen Muster ein und derselben Blende entlang wenigstens einer ersten Kurve (105) und einer zweiten Kurve (106) angeordnet sind.

8. Vorrichtung nach dem vorhergehenden Anspruch,
**dadurch gekennzeichnet, dass** die erste Kurve (105) und die zweite Kurve (106) parallel zueinander verlaufen.

9. Vorrichtung nach wenigstens einem der Ansprüche 5 bis 7,
**dadurch gekennzeichnet, dass** die entlang einer gegebenen gekrümmten Reihe angeordneten optischen Muster entweder auf der ersten Ebene ausschließlich konvergent sind (107) oder auf den anderen Ebenen konvergent oder divergent (108) sind.

10. Vorrichtung nach dem vorhergehenden Anspruch,
**dadurch gekennzeichnet, dass** die optischen Muster von der Eintrittsfläche zur Austrittsfläche jeder Blende hin entlang einer ausschließlich konvergierende optische Muster umfassenden ersten Kurve (201), dann entlang einer ausschließlich konvergierende optische Muster umfassenden zweiten Kurve (202), dann entlang einer ausschließlich divergierende optische Muster umfassenden dritten Kurve (203) angeordnet sind.

11. Vorrichtung nach wenigstens einem der vorhergehenden Ansprüche,
**dadurch gekennzeichnet, dass** zwei optische Muster ein und derselben Blende zueinander versetzt sind, wobei die beiden verschiedenen optischen Muster somit nicht ein und dasselbe Lichtsignal erfassen.

12. Vorrichtung nach wenigstens einem der vorhergehenden Ansprüche und nach Anspruch 2,
**dadurch gekennzeichnet, dass** die Lichtsignale in Lichtebenen verteilt sind, die zur Oberseite jeder Blende parallel verlaufen, wobei die optischen Muster einer der Blenden die gesamten Lichtsignale einer Lichtebene erfassen.

13. Vorrichtung nach wenigstens einem der Ansprüche 5 bis 12,
**dadurch gekennzeichnet, dass** die Lichtsignale in die Blenden senkrecht zur Eintrittsfläche der betreffenden Blende eintreten.

14. Vorrichtung nach wenigstens einem der vorhergehenden Ansprüche und nach Anspruch 2,
**dadurch gekennzeichnet, dass** jedes optische Musterpaar, das von einem ersten optischen Muster einer ersten Blende und einem zweiten optischen Muster einer mit der ersten Blende in Kontakt stehenden zweiten Blende gebildet ist, solchermaßen angeordnet ist, dass das erste optische Muster und das zweite optische Muster in einer zur Austrittsfläche senkrechten Richtung (OX) einen Versatz aufweisen.

15. Vorrichtung nach wenigstens einem der vorhergehenden Ansprüche,
**dadurch gekennzeichnet, dass** sie zwischen drei und sieben übereinandergestapelte Blenden umfasst.

16. Vorrichtung nach wenigstens einem der vorhergehenden Ansprüche,
**dadurch gekennzeichnet, dass** die Dicke jeder Blende zwischen zwei und sechs Millimeter liegt.

17. Vorrichtung nach wenigstens einem der vorhergehenden Ansprüche,
**dadurch gekennzeichnet, dass** die Austrittsfläche jeder Blende gewölbt ist.

18. Vorrichtung nach dem vorhergehenden Anspruch,
**dadurch gekennzeichnet, dass** die gewölbte Beschaffenheit der Blenden eine allgemein runde Austrittsfläche (301) des Blendenstapels bewirkt.

19. Vorrichtung nach wenigstens einem der vorhergehenden Ansprüche,
**dadurch gekennzeichnet, dass** zwei Eintrittsflächen von zwei aufeinanderfolgenden Blenden des Blendenstapels miteinander fluchten.

20. Vorrichtung nach wenigstens einem der Ansprüche 1 bis 18,
**dadurch gekennzeichnet, dass** zwei Eintrittsflächen von zwei aufeinanderfolgenden Blenden des Blendenstapels in einer zur Austrittsfläche senkrechten Richtung versetzt angeordnet sind.

21. Vorrichtung nach wenigstens einem der vorhergehenden Ansprüche,
**dadurch gekennzeichnet, dass** die den Blendenstapel bildenden Blenden von identischer Form sind.

22. Vorrichtung nach wenigstens einem der vorhergehenden Ansprüche,
**dadurch gekennzeichnet, dass** die Blenden aus einem lichtdurchlässigen Material bestehen.

23. Vorrichtung nach wenigstens einem der vorhergehenden Ansprüche,
**dadurch gekennzeichnet, dass** die Blenden aus Polymethylmetacrylat oder Polycarbonat bestehen.

24. Vorrichtung nach wenigstens einem der vorhergehenden Ansprüche,
**dadurch gekennzeichnet, dass** zwei aufeinanderfolgende Blenden des Blendenstapels mittels einer zwischen den beiden betreffenden Blenden eingebrachten und mittels Laser erwärmten Farbe aneinander befestigt sind.

25. Blende (100) des Blendenstapels, der in der Beleuchtungs- oder Signalgebungsvorrichtung nach wenigstens einem der vorhergehenden Ansprüche vorhanden ist, wobei die Blende eine Eintrittsfläche (101) und eine Austrittsfläche (102) umfasst, wobei die Eintrittsfläche und die Austrittsfläche jeder Blende durch eine Oberseite (103) und eine Unterseite verbunden sind, die eine Blendendicke definieren, **dadurch gekennzeichnet, dass** die Blende wenigstens ein optisches Muster (104) aufweist, das in der Dicke der betreffenden Blende ausgebildet ist.

26. Kraftfahrzeug, das mit einer Beleuchtungs- oder Signalgebungsvorrichtung nach wenigstens einem der vorhergehenden Ansprüche ausgerüstet ist.

## Claims

1. Lighting or signalling device for a motor vehicle, comprising at least one source of light which emits a light beam, consisting of a plurality of light signals (200), in the direction of an output block of the lighting or signalling device, **characterised in that** the output block comprises a stack (300; 400; 500) of screens (100, 100'), the said stack consisting of at least a first screen and a second screen, each screen comprising an input surface (101, 101') which receives the light signals, and an output surface (102, 102'), the input surface and the output surface of each screen being joined by an upper surface (103) and a lower surface which define together a screen thickness, at least one of the screens comprising at least one optical pattern (104) provided in the thickness of the screen concerned, and consisting of a through cavity provided in the screen which contains it, the optical patterns (104) creating secondary sources of light corresponding to points of convergence (204) present in the screen body (100, 100').

2. Device according to the preceding claim, **characterised in that** the upper surface and the lower surface are flat or regulated.

3. Device according to the preceding claim, **characterised in that** the upper surface and the lower surface are parallel.

4. Device according to the preceding claim, **characterised in that** the upper surface and the lower surface are flat and form an angle between one another.

5. Device according to at least one of the preceding claims, **characterised in that** the optical patterns of a single screen are arranged according to at least one curve (105).

6. Device according to the preceding claim, **characterised in that** the curve (105) is parallel to the input surface of the screen concerned.

7. Device according to at least one of the preceding claims, **characterised in that** the optical patterns of a single screen are arranged according to at least a first curve (105) and a second curve (106).

8. Device according to the preceding claim, **characterised in that** the first curve (105) and the second curve (106) are parallel to one another.

9. Device according to at least one of claims 5 to 7, **characterised in that** the optical patterns, which are arranged according to a given curved row, are either exclusively convergent (107) on the first level, or convergent or divergent (108) on the other levels.

10. Device according to the preceding claim, **characterised in that** the optical patterns are arranged, progressing from the input surface towards the output surface of each screen, according to a first curve (201) comprising exclusively convergent optical patterns, then according to a second curve (202) comprising exclusively convergent optical patterns, then according to a third curve (203) comprising exclusively divergent optical patterns.

11. Device according to at least one of the preceding claims, **characterised in that** two optical patterns of a single screen are offset relative to one another, the two different optical patterns thus not intercepting the same light signal.

12. Device according to at least one of the preceding claims and according to claim 2, **characterised in that** the light signals are distributed on light planes which are parallel to the upper surface of each screen, with the optical patterns of one of the screens intercepting all of the light signals of a light plane.

13. Device according to at least one of claims 5 to 12, **characterised in that** the light signals enter the screens perpendicularly to the input surface of the screen concerned.

14. Device according to at least one of the preceding claims and according to claim 2, **characterised in that** any pair of optical patterns constituted by a first optical pattern of a first screen and by a second optical pattern of a second screen which is in contact with the first screen, is arranged such that the first optical pattern and the second optical pattern have offsetting according to a direction (OX) perpendicular to the output surface.

15. Device according to at least one of the preceding claims, **characterised in that** it comprises between three and seven stacked screens.

16. Device according to at least one of the preceding claims, **characterised in that** the thickness of each screen is between two and six millimetres.

17. Device according to at least one of the preceding claims, **characterised in that** the output surface of each screen is rounded.

18. Device according to the preceding claim, **characterised in that** the rounded nature of the screens creates a globally rounded output surface (301) of the stack of screens.

19. Device according to at least one of the preceding claims, **characterised in that** two input surfaces of two consecutive screens in the stack of screens are aligned.

20. Device according to at least one of claims 1 to 18, **characterised in that** two input surfaces of two consecutive screens in the stack of screens are offset according to a direction perpendicular to the output surface.

21. Device according to at least one of the preceding claims, **characterised in that** the screens which constitute the stack of screens have an identical form.

22. Device according to at least one of the preceding claims, **characterised in that** the screens are made of a transparent material.

23. Device according to at least one of the preceding claims, **characterised in that** the screens are made of polymethylmetacrylate or polycarbonate.

24. Device according to at least one of the preceding claims, **characterised in that** two consecutive screens of the stack of screens are secured on one another by means of an ink which is placed between the two screens concerned, and heated by means of a laser.

25. Screen (100) of the stack of screens present in the lighting or signalling device according to at least one of the preceding claims, the said screen comprising an input surface (101) and an output surface (102), the input surface and the output surface of each screen being joined by an upper surface (103) and a lower surface which define a screen thickness, **characterised in that** the screen comprises at least one optical pattern (104) provided in the thickness of the screen concerned.

26. Motor vehicle equipped with a lighting or signalling device according to at least one of the preceding claims.
